# FASCICULE DE BREVET EUROPEEN

(11) **EP 3 962 647 B1**
(45) Date de publication et mention de la délivrance du brevet: **22.03.2023**
(21) Numéro de dépôt: 20731912.0
(22) Date de dépôt: 29.04.2020
(51) Int. Cl.: B01L 3/00, B65D 39/04, B65D 51/00

(54) **ÉLÉMENT D'OBTURATION POUR PUITS DE MICROPLAQUE PRÉSENTANT DES ÉVENTS ET UNE FENTE ET PROCÉDÉ POUR SON UTILISATION**
VERSCHLUSSELEMENT FÜR EINE MIKROPLATTE MIT ENTLÜFTUNGSÖFFNUNGEN UND EINEM SCHLITZ SOWIE VERFAHREN ZU DESSEN VERWENDUNG
CLOSURE ELEMENT FOR A MICROPLATE WELL HAVING VENTS AND A SLOT, AND METHOD FOR THE USE THEREOF

(30) Priorité: 03.05.2019 FR 1904688
(43) Date de publication de la demande: 09.03.2022
(73) Titulaire: BIOMÉRIEUX, 69280 Marcy L'Etoile (FR)
(72) Inventeur: GUY, Michel, 38000 GRENOBLE (FR); GUY, Michel, 38000 Grenoble (FR)
(74) Mandataire: Cabinet Beau de Loménie
(86) Numéro de dépôt international: PCT/FR2020/050724
(87) Numéro de publication internationale: WO 2020/225502

(56) Documents cités:
- FR-A1- 2 416 848
- US-A- 4 915 243
- US-A- 6 068 150
- US-A1- 2019 062 010

## Description

### Domaine Technique

L'objet de l'invention concerne le domaine technique de la manipulation des échantillons de fluide dans des processus chimiques ou biologiques au sens général et elle vise plus précisément le domaine des kits de diagnostic pour solution chimique ou biologique à analyser.

### Technique antérieure

Le brevet US 6 500 390 concerne le domaine technique des microplaques destinées à recevoir et éviter la perte des échantillons de fluide lors des différentes étapes de traitement. Cette microplaque comporte des récipients équipés chacun d'un bouchon adapté pour confiner l'échantillon liquide à l'intérieur du récipient, quelle que soit la position de la microplaque. Chaque bouchon est également pourvu d'une ouverture centrale formant un évent pour permettre une mise en communication des récipients avec l'extérieur. Par la présence des évents, une telle microplaque ne permet pas de garantir une étanchéité complète, ce qui constitue un risque de contamination des échantillons liquides.

La demande de brevet WO 2015/059254 décrit un kit de lyse et un procédé pour préparer un échantillon, tel que, par exemple, un échantillon de matériel biologique à analyser. Ce kit comporte un tube destiné à contenir des billes facilitant la lyse et une solution tampon de lyse. Un capuchon élastiquement déformable est monté à l'extrémité ouverte du tube pour le fermer hermétiquement. Ce capuchon comporte une fente permettant le passage de l'embout d'une pipette qui permet l'introduction d'un échantillon de matériel biologique et l'aspiration du lysat obtenu. Un tel kit n'est pas adapté pour permettre en particulier, une opération de lyophilisation qui nécessite une mise en communication du tube avec l'extérieur pour l'évacuation de l'eau. Le retrait du capuchon est propice à une contamination de l'échantillon de matériel contenu dans le récipient ou de l'environnement de travail. Le capuchon lui-même déposé sur le plan de travail peut être source de contamination. Par ailleurs, il est couramment constaté l'expulsion de l'échantillon lorsque des capuchons sur des petits récipients sont retirés. Enfin les opérations de mise en place et de retrait des capuchons sont des sujétions pour les opérateurs au regard du nombre d'analyses qu'ils doivent effectuer.

Le brevet FR 2 416 848 décrit un bouchon pour des médicaments, en particulier pour des produits destinés à être soumis à un traitement tel qu'une lyophilisation. Ce bouchon comporte une jupe destinée à être insérée dans un puits par déformation élastique. Cette jupe est pourvue à partir de son extrémité libre, d'une ouverture formant un évent lorsque le bouchon occupe une position partielle d'enfoncement dans le puits. Cette jupe est surmontée par une tête coopérant avec le puits pour assurer sa fermeture étanche lorsque le bouchon est enfoncé complètement dans le puits. Pour l'utilisation du produit, le bouchon est percé par une aiguille creuse. En pratique, un tel bouchon est difficilement pénétrable par des embouts relativement émoussés tels que les embouts de pipettes en plastique jetable ou les embouts de pipettes en plastique souple à usage unique.

La demande de brevet US2019/062010 décrit un bouchon pour un récipient aménagé pour présenter un volet mobile régulant un passage entre l'intérieur et l'extérieur du bouchon. De même, le brevet US 4 915 243 décrit un bouchon d'obturation d'un récipient comportant une jupe pourvue d'une ouverture radiale formant un évent lorsque le bouchon occupe une position partielle d'enfoncement dans le récipient, définie par la mise en appui d'une butée du bouchon sur le rebord du récipient. Cette jupe est surmontée par une tête coopérant avec le récipient pour assurer sa fermeture étanche lorsque le bouchon est enfoncé complètement dans le récipient. Le brevet US 6 068 150 décrit un système de fermeture d'un récipient comportant un bouchon engagé dans le goulot du récipient et maintenu par une capsule vissé sur le récipient. Le bouchon comporte une tête en appui sur le goulot, se prolongeant par une partie cylindrique dans laquelle sont aménagées des fentes longitudinales pour délimiter des parties longitudinales dont la surface interne est pourvue de rainures longitudinales.

La présente invention vise à remédier aux inconvénients de l'art antérieur en proposant un élément d'obturation pour puits de réception d'une solution chimique ou biologique à analyser, compatible d'une part avec la mise en oeuvre d'une opération nécessitant une mise en communication avec l'extérieur telle une opération de lyophilisation et d'autre part, une opération de stockage étanche, cet élément d'obturation permettant par ailleurs, un accès rapide et fiable au contenu du puits de réception à l'aide d'une pipette en matière plastique.

### Exposé de l'invention

Pour atteindre un tel objectif, l'invention concerne un élément d'obturation pour puits de réception d'une solution chimique ou biologique à analyser, comportant pour chaque puits, un bouchon comportant une jupe d'insertion dans le puits par déformation élastique, cette jupe d'insertion délimitant à partir de l'extrémité libre de la jupe, au moins un évent lorsque le bouchon occupe une position partielle d'enfoncement, le bouchon comportant une partie étanche positionnée de manière que dans une position plus enfoncée du bouchon, par rapport à la position partielle d'enfoncement, cette partie coopère avec le puits pour assurer sa fermeture étanche.

Selon l'invention, la jupe d'insertion se présente sous la forme d'un cylindre pourvu de deux zones tronquées aménagées de manière symétriquement opposée sur l'extérieur de la jupe pour former des évents, cette jupe d'insertion étant pourvue d'une paroi de fond dans laquelle est aménagée une découpe débouchante, orientée radialement en direction des deux zones tronquées, cette découpe s'étendant entre deux faces de passage de la paroi de fond, en contact l'une contre l'autre pour assurer une étanchéité et autoriser par déformation élastique, le passage d'un embout d'une pipette.

De plus, l'élément d'obturation selon l'invention peut comporter en outre en combinaison au moins l'une et/ou l'autre des caractéristiques additionnelles suivantes :
- la découpe est réalisée sans enlèvement de matière ;
- chaque zone tronquée s'étend sur une plage angulaire de la jupe, avec la découpe qui s'étend selon une direction coupant chacune des zones tronquées sensiblement dans son milieu ;
- chaque zone tronquée s'étend sur une plage angulaire de la jupe d'insertion comprise entre 40° et 160° ;
- les deux zones tronquées servant d'évents sont des méplats aménagés à partir de l'extrémité libre de la jupe d'insertion et de façon diamétralement opposée dans le prolongement de la découpe ;
- les zones tronquées laissent subsister entre elles, une zone de la jupe possédant un diamètre extérieur supérieur au diamètre du puits pour assurer lorsque le bouchon occupe sa position de fermeture du puits, une déformation de la jupe orientant les contraintes mécaniques selon une direction sensiblement perpendiculaire à la découpe tendant à l'appui des faces de passage l'une contre l'autre ;
- la partie étanche est une partie de la jupe d'insertion surplombant les zones tronquées ;
- la partie étanche est une tête cylindrique raccordée à la jupe d'insertion par un épaulement venant coopérer de manière étanche avec le bord du puits ;
- chaque bouchon présente une cavité interne délimitée par l'intérieur de la jupe d'insertion et s'ouvrant au niveau de la tête cylindrique, par un chanfrein de guidage pour l'embout de la pipette ;
- chaque bouchon est pourvu d'un système de fixation amovible à une feuille de support à partir de laquelle s'étendent en saillie les jupes d'insertion d'une série de bouchons.

Un autre objet de l'invention est de proposer un kit pour solution chimique ou biologique à analyser, comportant un récipient muni d'au moins un puits recevant chacun un réactif, un bouchon d'un élément d'obturation assurant la fermeture de chaque puits.

Selon une caractéristique avantageuse du kit, les zones tronquées du bouchon laissent subsister entre elles, une zone de la jupe possédant un diamètre extérieur supérieur au diamètre du puits pour assurer lorsque le bouchon occupe sa position de fermeture du puits, une déformation de la jupe orientant les contraintes mécaniques selon une direction sensiblement perpendiculaire à la découpe tendant à l'appui des faces de passage l'une contre l'autre.

Un autre objet de l'invention est de proposer un procédé d'utilisation d'un kit pour solution chimique ou biologique à analyser, comportant un récipient muni d'au moins un puits, le procédé consistant à :
- pré remplir chaque puits par un réactif aqueux ;
- préalablement à une étape de traitement, placer dans chaque puits, dans sa position partielle d'enfoncement, un bouchon d'un élément d'obturation conforme à l'invention ;
- réaliser l'étape de traitement au cours de laquelle un milieu gazeux est évacué de chaque puits à travers les évents des bouchons ;
- et abaisser chaque bouchon pour assurer la fermeture étanche de chaque puits après l'opération de traitement.

Avantageusement, l'étape de traitement est une étape de lyophilisation.

Selon une variante de réalisation, le procédé consiste, après la fermeture étanche par un bouchon de chaque puits après l'opération de traitement, à :
- introduire l'embout d'une pipette d'injection d'une solution aqueuse, dans la découpe de chaque bouchon ;
- délivrer la solution aqueuse dans le puits à l'aide de la pipette ;
- retirer l'embout de la pipette de chaque bouchon ;
- et assurer une opération d'amplification, avant une opération de détection.

Avantageusement, l'opération d'amplification est précédée d'une opération de centrifugation.

Selon une caractéristique de l'invention, la solution aqueuse contient un échantillon chimique ou biologique à analyser.

Selon une autre caractéristique de l'invention, les bouchons sont retirés pour être remplacés par un bouchon optique préalablement à une opération d'amplification précédant une opération de détection.

Diverses autres caractéristiques ressortent de la description faite ci-dessous en référence aux dessins annexés qui montrent, à titre d'exemples non limitatifs, des formes de réalisation de l'objet de l'invention.

### Brève description des dessins

[Fig. 1] La Figure 1 est vue en perspective d'un exemple de réalisation de l'élément d'obturation conforme à l'invention.
[Fig. 2] La Figure 2 est vue en perspective de dessous, montrant la fente de l'élément d'obturation conforme à l'invention.
[Fig. 3] La Figure 3 est une vue en coupe de l'élément d'obturation conforme à l'invention, prise selon un plan perpendiculaire à la fente.
[Fig. 4] La Figure 4 est une vue en coupe de l'élément d'obturation conforme à l'invention, prise selon les lignes IV-IV de la Fig. 3.
[Fig. 5] La Figure 5 montre un élément d'obturation conforme à l'invention, engagé partiellement à l'intérieur d'un puits.
[Fig. 6] La Figure 6 montre un élément d'obturation conforme à l'invention, engagé complètement à l'intérieur d'un puits.
[Fig. 7] La Figure 7 est une vue en coupe d'un élément d'obturation prise perpendiculairement à la direction de la fente du bouchon et montrant l'embout d'une pipette engagé à travers la fente d'un élément d'obturation conforme à l'invention, monté à l'intérieur d'un puits.
[Fig. 8] La Figure 8 est une vue partielle d'un kit comportant une plaque de support de plusieurs puits équipés de bouchons d'un élément d'obturation conforme à l'invention, susceptibles d'être maintenus ensemble par une feuille de support.

### Description des modes de réalisation

Tel que cela ressort plus précisément des Figures, l'objet de l'invention concerne un élément d'obturation 1 destiné à être utilisé avec un récipient 2 de réception d'une solution chimique ou biologique à analyser. Selon une application préférée illustrée à la Fig. 8, le récipient 2 se présente sous la forme d'une microplaque présentant une série de puits 3 destinés à recevoir chacun une solution chimique ou biologique à analyser. L'élément d'obturation 1 comporte pour chaque puits 3, un bouchon 4 conforme à l'invention qui est illustré plus précisément aux Fig. 1 à 4.

Chaque bouchon 4 comporte une jupe d'insertion 5 destinée à être engagée dans un puits 3 par déformation élastique. Cette jupe d'insertion 5 se présente sous une forme tubulaire ou sous la forme d'un cylindre de section circulaire dont le diamètre est adapté au diamètre du puits 3 pour assurer le montage étanche et par déformation élastique du bouchon à l'intérieur du puits. La jupe d'insertion 5 présente ainsi une face externe 5e et une face interne 5i.

La jupe d'insertion 5 est raccordée à une tête cylindrique 6 par l'intermédiaire d'un épaulement 7 formant une partie étanche destinée en position complète d'enfoncement du bouchon, à coopérer avec le bord du puits 3.

Cette jupe d'insertion 5 est pourvue à l'opposé de la tête 6, d'une paroi de fond 9. Le bouchon 4 présente ainsi une cavité interne 11 délimitée par l'intérieur de la jupe 5 et plus précisément par la face interne 5i. Cette cavité interne 11 est ouverte au niveau de la tête cylindrique 6 et fermée par la paroi de fond 9. Dans l'exemple illustré, la paroi de fond 9 est aménagée au niveau de l'extrémité libre de la jupe d'insertion 5 mais il est à noter que la paroi de fond 9 peut s'étendre en retrait par rapport à l'extrémité libre de la jupe d'insertion 5.

Selon une caractéristique avantageuse de réalisation, la cavité interne 11 s'ouvre au niveau de la tête cylindrique 6, par un chanfrein 13 qui comme cela sera expliqué dans la suite de la description sert de guidage pour l'embout d'une pipette.

Selon une caractéristique de l'invention, la jupe d'insertion 5 délimite à partir de l'extrémité libre de la jupe, deux évents 14 lorsque le bouchon occupe une position partielle d'enfoncement telle qu'illustrée à la Fig. 5. A cet effet, la jupe d'insertion 5 est pourvue de deux zones tronquées 15 aménagées de manière symétriquement opposée sur l'extérieur de la jupe d'insertion 5 et à partir de l'extrémité libre de la jupe d'insertion. Comme cela apparaît plus précisément sur les Fig. 1, 2 et 4, chaque zone tronquée 15 est un méplat aménagé sur la face externe 5e de la jupe d'insertion 5 de manière que la jupe d'insertion possède extérieurement un profil tronconique aux endroits des méplats. Chaque méplat 15 correspond à un enlèvement de matière dont l'épaisseur enlevée dans l'exemple illustré, décroit progressivement à partir de l'extrémité libre de la jupe d'insertion. Chaque méplat 15 est aménagé à partir de l'extrémité libre de la jupe d'insertion 5 en s'étendant selon une hauteur déterminée de la jupe d'insertion pour s'arrêter en retrait de la tête 6 de manière à laisser subsister une partie étanche 16. La jupe d'insertion 5 possède ainsi une partie étanche 16 qui présente une section circulaire surplombant les méplats 15. Il doit être compris que chaque zone tronquée 15 correspond à un enlèvement de matière réalisé sur la face externe 5e de la jupe d'insertion 5 de manière que la section de la jupe d'insertion 5 passant par ces zones tronquées est une section circulaire symétriquement tronquée, inférieure à la section circulaire de de la partie étanche 16.

Il doit être compris que lorsque cette partie étanche 16 coopère avec le puits 3, le bouchon 4 assure la fermeture étanche du puits 3. Lorsque la partie étanche 16 coopère avec le puits 3, le bouchon 4 est plus enfoncé que dans la position partielle d'enfoncement pour laquelle les évents 14 assurent une communication avec l'extérieur. La fermeture étanche du puits 3 par le bouchon 4 est obtenue soit pour une position d'enfoncement partielle pour laquelle la partie étanche 16 coopère avec le puits 3 ou soit pour une position d'enfoncement complète pour laquelle cette partie étanche 16 coopère avec le puits et la tête 6 par son épaulement 7 est en appui étanche sur le bord du puits 3.

Il doit être compris que chaque méplat 15 s'étend sur une plage angulaire limitée de la jupe d'insertion de manière à laisser subsister entre eux, deux zones de contact 5c délimitées par la face externe 5e. En position d'enfoncement partiel (Fig. 5), le bouchon 4 coopère avec le puits 3 par ces zones de contact 5c, assurant le maintien en position du bouchon à l'intérieur du puits. Avantageusement, chaque zone tronquée 15 s'étend sur une plage angulaire de la jupe d'insertion 5 comprise entre 40°et 160°, cette plage angulaire étant prise au niveau de l'extrémité libre de la jupe d'insertion 5.

Conformément à une autre caractéristique de l'invention, la paroi de fond 9 comporte une découpe débouchante 18 qui traverse de part en part la paroi de fond 9 en s'étendant entre deux faces de passage 9a de la paroi de fond. Cette découpe 18 communique ainsi avec la cavité interne 11 et avec l'environnement délimité par la face externe de la paroi de fond 9. Selon une caractéristique avantageuse de réalisation, cette découpe 18 est réalisée sans enlèvement de matière à l'aide par exemple d'un outil tranchant. Cette découpe 18 est rectiligne selon une dimension adaptée pour autoriser le passage, par déformation élastique des faces de passage 9a, d'un embout 19 d'une pipette (Fig. 7). Cette découpe est aménagée diamétralement ou radialement par rapport à la jupe d'insertion 5.

Selon une caractéristique de l'invention, cette découpe 18 est orientée radialement ou diamétralement en direction des deux zones tronquées 15. Ainsi, la découpe 18 s'étend selon une direction qui coupe chacune des zones tronquées 15. Avantageusement, la découpe 18 possède une direction qui coupe chacune des zones tronquées 15 sensiblement dans son milieu. Selon une variante préférée de réalisation, la découpe 18 ne s'étend pas jusqu'aux méplats 15. En d'autres termes, la découpe 18 ne débouche pas sur la face externe 5e de la jupe 5. Cette découpe 18 autorise par déformation élastique, le passage de l'embout 19 d'une pipette et assure, en l'absence de l'embout 19 de la pipette, une étanchéité par les deux faces de passage 9a de la paroi de fond en contact l'une de l'autre. Il est à noter que lorsque le bouchon 4 occupe sa position de fermeture du puits, la jupe d'insertion 5 est déformée en orientant les contraintes mécaniques selon une direction sensiblement perpendiculaire à la découpe 18 tendant à l'appui des faces de passage 9a l'une contre l'autre, en raison de l'orientation de la découpe 18 en direction des méplats 15 et de la présence de ces méplats. La présence des méplats 15 évitent de créer des contraintes mécaniques dues à la compression de la jupe d'insertion 5 dirigées selon l'axe de la découpe 18 qui auraient tendance à ouvrir cette découpe.

Les zones de contact 5c définies entre les méplats 15 possèdent un diamètre extérieur adapté au diamètre du puits 3 pour assurer une déformation élastique de la jupe d'insertion assurant le montage étanche du bouchon. Typiquement, le diamètre de la jupe d'insertion 5 est supérieur au diamètre du puits 3. Il s'ensuit que cette déformation de la jupe d'insertion 5 entraîne l'appui entre elles, des faces de passage 9a de la découpe qui se trouve ainsi fermée hermétiquement.

Selon une caractéristique avantageuse de réalisation, chaque bouchon 4 est pourvu d'un système de fixation amovible 22 à une feuille de support 23. Dans l'exemple illustré à la Fig. 8, chaque bouchon 4 comporte en tant que système de fixation amovible 22, des tétons ou des ergots aménagés sur la tête cylindrique 6 du bouchon et destinés à coopérer avec des logements 25 aménagés sur la feuille de support 23. Bien entendu, les formes des tétons 22 et des logements 25 sont congruents et les dimensions des tétons 22 et logements 25 sont adaptés pour obtenir un emboîtement par déformation élastique lors de l'insertion de chaque téton 22 dans un logement complémentaire 25. En position montée des bouchons 4 sur la feuille de support 23, les jupes d'insertion 5 des bouchons 4 s'étendent en saillie à partir de la feuille de support 23. L'élément d'obturation 1 selon l'invention comporte ainsi une série de bouchons 4 reliés les uns aux autres par la feuille de support 23 permettant une manipulation simultanée de la série de bouchons 4. Les bouchons 4 peuvent ainsi être engagés simultanément dans les puits 3 d'une microplaque. De même, les bouchons 4 peuvent être détachés de la feuille de support 23 tout en restant insérés dans les puits 3 lors de l'application d'un effort de soulèvement sur la feuille de support 23.

Bien entendu, chaque bouchon 4 peut être pourvu d'un système de fixation amovible 22 à une feuille de support 23, différent de celui illustré à titre d'exemple à la Fig. 8. Par exemple, chaque bouchon 4 peut être muni au niveau de sa tête 6, d'une rainure périphérique dans laquelle s'engage le bord d'une ouverture aménagée dans la feuille de support 23.

La mise en oeuvre de l'élément d'obturation 1 conforme à l'invention découle directement de la description qui précède. L'élément d'obturation 1 comporte un ou plusieurs bouchons 4 destinés à équiper chacun un puits 3 d'un récipient 2 se présentant par exemple sous la forme d'une microplaque. La méthode d'utilisation de cet élément d'obturation 1 avec une microplaque 2 consiste à mettre en oeuvre les étapes suivantes :
- pré-remplir chaque puits 3 par un réactif aqueux au sens général. Par réactif, on entend toute substance mise en oeuvre pour la préparation de la solution chimique ou biologique à analyser. Dans le cas d'un échantillon de matériel biologique à analyser, les réactifs sont des réactifs de mix PCR (enzymes, nucléotides et autres composants nécessaires à l'amplification) ;
- équiper chaque puits 3 d'un bouchon 4 conforme à l'invention dans une position partielle d'enfoncement dans laquelle le bouchon 4 délimite avec le puits 3, deux évents 14. Comme illustré à la Fig. 5, le bouchon 4 est maintenu en position stable à l'intérieur du puits 3 par les zones de contact 5c de la jupe d'insertion 5. Les méplats 15 de la jupe d'insertion 5 autorisant la communication par les évents 14, entre l'intérieur du puits 3 et l'environnement extérieur ;
- réaliser une étape de traitement du contenu de chaque puits 3, au cours de laquelle un milieu gazeux est évacué de chaque puits 3 à travers les évents 14 des bouchons 4. Typiquement, une telle opération de traitement peut être une opération de lyophilisation du contenu du puits 3. Dans un exemple préféré de réalisation, chaque puits 3 est pré-rempli par des réactifs PCR aqueux ;
- abaisser chaque bouchon 4 pour assurer la fermeture étanche de chaque puits 3 après l'opération de traitement. Typiquement, dans la position de fermeture illustrée à la Fig. 6, la tête cylindrique 6 de chaque bouchon 4 vient en appui sur le bord du puits 3. Dans cette position complète d'obturation, chaque bouchon 4 obture de manière étanche le puits 3 par la tête cylindrique 6 et la partie étanche 16 de la jupe surplombant les zones tronquées 15. Par ailleurs, comme expliqué ci-dessus, dans cette position d'insertion de la jupe 5 à l'intérieur du puits 3, la découpe 18 est fermée hermétiquement par les faces de passage 9a en appui l'une contre l'autre, subissant les contraintes mécaniques tendant à fermer la découpe.

Il est ainsi possible de disposer d'un kit pour solution chimique ou biologique à analyser comportant un récipient 2 muni d'au moins un puits 3 recevant chacun un réactif, un bouchon 4 d'un élément d'obturation 1 conforme à l'invention assurant la fermeture de chaque puits 3.

Un tel kit peut être utilisé pour permettre la poursuite d'un procédé d'utilisation visant à assurer l'analyse d'une solution aqueuse chimique ou biologique et avantageusement, un échantillon de matériel biologique. Le procédé consiste à introduire l'embout 19 d'une pipette pour permettre l'injection d'une solution aqueuse à travers la découpe 18 de chaque bouchon 4. Typiquement, cette solution aqueuse est un échantillon biologique à analyser. Cette solution aqueuse ou échantillon biologique sert aussi à la réhydratation du réactif contenu dans le puits, et en particulier des réactifs de mix PCR.

Après l'injection de cette solution aqueuse, l'embout 19 de la pipette est retiré de chaque bouchon 4 avant la réalisation d'une opération d'amplification pouvant survenir avant une opération de détection. La possibilité de conserver le même bouchon pendant tout le procédé est particulièrement avantageux pour les opérateurs étant donné le nombre d'analyses à effectuer. Le fait de garder un tel bouchon ayant une fente va à l'encontre des habitudes des opérateurs en biologie moléculaire.

Il est à noter que l'opération d'amplification peut être précédée d'une opération de centrifugation. La centrifugation est nécessaire pour bien mélanger les réactifs lyophilisés et la solution aqueuse et entrainer l'ensemble au fond du récipient. En entraînant le mélange au fond du récipient, la centrifugation permet au bouchon d'être propre et d'éviter les contaminations. Cette opération permet également de ne pas avoir de formation de bulles. Il est à noter que les bouchons 4 du kit peuvent être remplacés par des bouchons optiques préalablement à une opération d'amplification précédant une opération de détection.

L'invention n'est pas limitée aux exemples décrits et représentés car diverses modifications peuvent y être apportées sans sortir de son cadre.

## Revendications

1. Elément d'obturation (1) pour puits (3) de réception d'une solution chimique ou biologique à analyser, comportant pour chaque puits, un bouchon (4) comportant une jupe d'insertion (5) dans le puits par déformation élastique, cette jupe d'insertion (5) délimitant à partir de l'extrémité libre de la jupe, au moins un évent (14) lorsque le bouchon occupe une position partielle d'enfoncement, le bouchon (4) comportant une partie étanche (7, 16) positionnée de manière que dans une position plus enfoncée du bouchon, par rapport à la position partielle d'enfoncement, cette partie coopère avec le puits pour assurer sa fermeture étanche, la jupe d'insertion (5) se présentant sous la forme d'un cylindre pourvu de deux zones tronquées (15) aménagées de manière symétriquement opposée sur l'extérieur de la jupe pour former des évents (14), **caractérisé en ce que** cette jupe d'insertion (5) est pourvue d'une paroi de fond (9) dans laquelle est aménagée une découpe débouchante (18), orientée radialement en direction des deux zones tronquées (15), cette découpe (18) s'étendant entre deux faces de passage (9a) de la paroi de fond, en contact l'une contre l'autre pour assurer une étanchéité et autoriser par déformation élastique, le passage d'un embout (19) d'une pipette.

2. Elément d'obturation selon la revendication précédente, selon lequel la découpe (18) est réalisée sans enlèvement de matière.

3. Elément d'obturation selon l'une des revendications précédentes, selon lequel chaque zone tronquée (15) s'étend sur une plage angulaire de la jupe, avec la découpe (18) qui s'étend selon une direction coupant chacune des zones tronquées (15) sensiblement dans son milieu.

4. Elément d'obturation selon l'une des revendications précédentes, selon lequel chaque zone tronquée (15) s'étend sur une plage angulaire de la jupe d'insertion (5) comprise entre 40°et 160°.

5. Elément d'obturation selon l'une des revendications précédentes, selon lequel les deux zones tronquées (15) servant d'évents (14) sont des méplats aménagés à partir de l'extrémité libre de la jupe d'insertion (5) et de façon diamétralement opposée dans le prolongement de la découpe (18).

6. Elément d'obturation selon l'une des revendications précédentes, selon lequel la partie étanche (16) est une partie de la jupe d'insertion (5) surplombant les zones tronquées (15).

7. Elément d'obturation selon l'une des revendications précédentes, selon lequel la partie étanche (7) est une tête cylindrique raccordée à la jupe d'insertion (5) par un épaulement venant coopérer de manière étanche avec le bord du puits.

8. Elément d'obturation selon l'une des revendications précédentes, selon lequel chaque bouchon (4) présente une cavité interne (11) délimitée par l'intérieur de la jupe d'insertion (5) et s'ouvrant au niveau de la tête cylindrique, par un chanfrein de guidage (13) pour l'embout (19) de la pipette.

9. Elément d'obturation selon l'une des revendications précédentes, selon lequel chaque bouchon (4) est pourvu d'un système de fixation amovible (22) à une feuille de support (23) à partir de laquelle s'étendent en saillie les jupes d'insertion (5) d'une série de bouchons (4).

10. Kit pour solution chimique ou biologique à analyser, comportant un récipient muni d'au moins un puits (3) recevant chacun un réactif, un bouchon (4) d'un élément d'obturation (1) conforme à l'une des revendications 1 à 9, assurant la fermeture de chaque puits (3).

11. Kit selon la revendication précédente selon lequel les zones tronquées (15) du bouchon laissent subsister entre elles, une zone (5c) de la jupe possédant un diamètre extérieur supérieur au diamètre du puits pour assurer lorsque le bouchon occupe sa position de fermeture du puits, une déformation de la jupe orientant les contraintes mécaniques selon une direction sensiblement perpendiculaire à la découpe (18) tendant à l'appui des faces de passage (9a) l'une contre l'autre.

12. Procédé d'utilisation d'un kit pour solution chimique ou biologique à analyser, comportant un récipient (2) muni d'au moins un puits (3), le procédé consistant à :
- pré remplir chaque puits (3) par un réactif aqueux ;
- préalablement à une étape de traitement, placer dans chaque puits (3), dans sa position partielle d'enfoncement, un bouchon (4) d'un élément d'obturation (1) conforme à l'une des revendications 1 à 9 ;
- réaliser l'étape de traitement au cours de laquelle un milieu gazeux est évacué de chaque puits (3) à travers les évents (14) des bouchons (4) ;
- et abaisser chaque bouchon (4) pour assurer la fermeture étanche de chaque puits (3) après l'opération de traitement.

13. Procédé selon la revendication précédente, selon lequel l'étape de traitement est une étape de lyophilisation.

14. Procédé selon l'une des revendications 12 à 13,
consistant après la fermeture étanche par un bouchon (4) de chaque puits (3) après l'opération de traitement, à :
- introduire l'embout d'une pipette (19) d'injection d'une solution aqueuse, dans la découpe (18) de chaque bouchon (4) ;
- délivrer la solution aqueuse dans le puits (3) à l'aide de la pipette (19) ;
- retirer l'embout (19) de la pipette de chaque bouchon (4) ;
- et assurer une opération d'amplification, avant une opération de détection.

15. Procédé selon la revendication précédente, selon lequel l'opération d'amplification est précédée d'une opération de centrifugation.

16. Procédé selon la revendication 14 ou 15, selon lequel la solution aqueuse contient un échantillon chimique ou biologique à analyser.

17. Procédé selon l'une des revendications 12 à 16, selon lequel les bouchons sont retirés pour être remplacés par un bouchon optique préalablement à une opération d'amplification précédant une opération de détection.

## Patentansprüche

1. Verschlusselement (1) für Vertiefungen (3) zur Aufnahme einer zu analysierenden chemischen oder biologischen Lösung, umfassend für jede Vertiefung einen Stopfen (4), der eine Schürze zum Einführen (5) in die Vertiefung durch elastische Verformung aufweist, wobei diese Einführschürze (5) vom freien Ende der Schürze aus wenigstens eine Entlüftungsöffnung (14) begrenzt, wenn der Stopfen eine teilweise hineingedrückte Position einnimmt, wobei der Stopfen (4) einen dichten Teil (7, 16) umfasst, der so positioniert ist, dass in einer stärker hineingedrückten Position des Stopfens, in Bezug auf die teilweise hineingedrückte Position, dieser Teil mit der Vertiefung zusammenwirkt, um ihr dichtes Verschließen sicherzustellen, wobei die Einführschürze (5) in Form eines Zylinders vorliegt, der mit zwei abgestumpften Bereichen (15) versehen ist, die symmetrisch gegenüberliegend an der Außenseite der Schürze angeordnet sind, um Entlüftungsöffnungen (14) zu bilden, **dadurch gekennzeichnet, dass** diese Einführschürze (5) mit einer Bodenwand (9) versehen ist, in der ein durchgehender Ausschnitt (18), der radial in Richtung der beiden abgestumpften Bereiche (15) ausgerichtet ist, angeordnet ist, wobei sich dieser Ausschnitt (18) zwischen zwei Durchgangsflächen (9a) der Bodenwand erstreckt, die aneinander anliegen, um eine Dichtigkeit sicherzustellen und durch elastische Verformung den Durchgang einer Spitze (19) einer Pipette zu ermöglichen.

2. Verschlusselement nach dem vorhergehenden Anspruch, bei dem der Ausschnitt (18) ohne Materialabtrag hergestellt ist.

3. Verschlusselement nach einem der vorhergehenden Ansprüche, bei dem sich jeder abgestumpfte Bereich (15) über einen Winkelbereich der Schürze erstreckt, wobei sich der Ausschnitt (18) in einer Richtung erstreckt, die jeden der abgestumpften Bereiche (15) im Wesentlichen in seiner Mitte schneidet.

4. Verschlusselement nach einem der vorhergehenden Ansprüche, bei dem sich jeder abgestumpfte Bereich (15) über einen Winkelbereich der Einführschürze (5) erstreckt, der zwischen 40° und 160° beträgt.

5. Verschlusselement nach einem der vorhergehenden Ansprüche, bei dem die beiden als Entlüftungsöffnungen (14) dienenden abgestumpften Bereiche (15) Abflachungen sind, die von dem freien Ende der Einführschürze (5) ausgehend sowie in der Verlängerung des Ausschnitts (18) diametral gegenüberliegend angeordnet sind.

6. Verschlusselement nach einem der vorhergehenden Ansprüche, bei dem der dichte Teil (16) ein Teil der Einführschürze (5) ist, der die abgestumpften Bereiche (15) überragt.

7. Verschlusselement nach einem der vorhergehenden Ansprüche, bei dem der dichte Teil (7) ein zylindrischer Kopf ist, der mit der Einführschürze (5) durch eine Schulter verbunden ist, die mit dem Rand der Vertiefung dicht zusammenwirkt.

8. Verschlusselement nach einem der vorhergehenden Ansprüche, bei dem jeder Stopfen (4) einen inneren Hohlraum (11) aufweist, der durch die Innenseite der Einführschürze (5) begrenzt ist und sich im Bereich des zylindrischen Kopfes über eine Führungsfase (13) für die Spitze (19) der Pipette öffnet.

9. Verschlusselement nach einem der vorhergehenden Ansprüche, bei dem jeder Stopfen (4) mit einem System zum lösbaren Befestigen (22) an einer Trägerfolie (23) versehen ist, von der aus sich die Einführschürzen (5) einer Reihe von Stopfen (4) vorspringend erstrecken.

10. Kit für eine zu analysierende chemische oder biologische Lösung, umfassend einen Behälter, der mit wenigstens einer Vertiefung (3) versehen ist, die jeweils ein Reagenz aufnimmt, einen Stopfen (4) eines Verschlusselements (1) nach einem der Ansprüche 1 bis 9, der das Verschließen jeder Vertiefung (3) sicherstellt.

11. Kit nach dem vorhergehenden Anspruch, bei dem die abgestumpften Bereiche (15) des Stopfens zwischen sich einen Bereich (5c) der Schürze weiter bestehen lassen, der einen Außendurchmesser aufweist, welcher größer als der Durchmesser der Vertiefung ist, um dann, wenn der Stopfen seine Position zum Verschließen der Vertiefung einnimmt, eine Verformung der Schürze sicherzustellen, welche die mechanischen Spannungen in eine zu dem Ausschnitt (18) im Wesentlichen senkrechte Richtung ausrichtet, die bestrebt sind, die Durchgangsflächen (9a) gegeneinander zu drücken.

12. Verfahren zur Verwendung eines Kits für eine zu analysierende chemische oder biologische Lösung, umfassend einen Behälter (2), der mit wenigstens einer Vertiefung (3) ausgestattet ist, wobei das Verfahren darin besteht:
- jede Vertiefung (3) mit einem wässrigen Reagenz vorzufüllen;
- vor einem Behandlungsschritt in jeder Vertiefung (3) einen Stopfen (4) - in seiner teilweise hineingedrückten Position - eines Verschlusselements (1) nach einem der Ansprüche 1 bis 9 anzuordnen;
- den Behandlungsschritt durchzuführen, im Laufe dessen ein gasförmiges Medium aus jeder Vertiefung (3) durch die Entlüftungsöffnungen (14) der Stopfen (4) abgeführt wird;
- und jeden Stopfen (4) herunterzudrücken, um das dichte Verschließen einer jeder Vertiefung (3) nach dem Behandlungsvorgang sicherzustellen.

13. Verfahren nach dem vorhergehenden Anspruch, bei dem der Behandlungsschritt ein Gefriertrocknungsschritt ist.

14. Verfahren nach einem der Ansprüche 12 bis 13, das nach dem dichten Verschließen einer jeden Vertiefung (3) durch einen Stopfen (4), nach dem Behandlungsvorgang darin besteht:
- die Spitze einer Pipette (19) zum Injizieren einer wässrigen Lösung in den Ausschnitt (18) eines jeden Stopfens (4) einzuführen;
- die wässrige Lösung mit Hilfe der Pipette (19) in die Vertiefung (3) zu geben;
- die Spitze (19) der Pipette aus dem Stopfen (4) herauszuziehen;
- und einen Amplifikationsvorgang vor einem Nachweisvorgang sicherzustellen.

15. Verfahren nach dem vorhergehenden Anspruch, bei dem dem Amplifikationsvorgang ein Zentrifugationsvorgang vorangeht.

16. Verfahren nach Anspruch 14 oder 15, bei dem die wässrige Lösung eine zu analysierende chemische oder biologische Probe enthält.

17. Verfahren nach einem der Ansprüche 12 bis 16, bei dem vor einem Amplifikationsvorgang, der einem Nachweisvorgang vorangeht, die Stopfen entfernt werden, um durch einen optischen Stopfen ersetzt zu werden.

## Claims

1. An obturation element (1) for a well (3) receiving a chemical or biological solution to be analyzed, including for each well, a plug (4) including a sleeve to be inserted (5) into the well by elastic deformation, this insertion sleeve (5) delimiting from the free end of the sleeve, at least one vent (14) when the plug occupies a partial depressed position, the plug (4) including a sealed portion (7, 16) positioned such that in a more depressed position of the plug, relative to the partial depressed position, this portion cooperates with the well to ensure its sealed closing, the insertion sleeve (5) is in the form of a cylinder provided with two truncated areas (15) arranged in a symmetrically opposite manner on the outside of the sleeve to form vents (14), **characterized in that** this insertion sleeve (5) being provided with a bottom wall (9) in which a through-cutout (18) is arranged, oriented radially in the direction of the two truncated areas (15), this cutout (18) extending between two passage faces (9a) of the bottom wall, in contact against each other to ensure a sealing and authorize by elastic deformation, the passage of a tip (19) of a pipette.

2. The obturation element according to the preceding claim, according to which the cutout (18) is made without removal of material.

3. The obturation element according to any of the preceding claims, according to which each truncated area (15) extends over an angular range of the sleeve, with the cutout (18) extending along a direction intersecting each of the truncated areas (15) substantially in its middle.

4. The obturation element according to any of the preceding claims, according to which each truncated area (15) extends over an angular range of the insertion sleeve (5) of between 40° and 160°.

5. The obturation element according to any of the preceding claims, according to which the two truncated areas (15) serving as vents (14) are flat sections arranged from the free end of the insertion sleeve (5) and in a diametrically opposite manner in the extension of the cutout (18).

6. The obturation element according to any of the preceding claims, according to which the sealed portion (16) is a portion of the insertion sleeve (5) overhanging the truncated areas (15).

7. The obturation element according to any of the preceding claims, according to which the sealed portion (7) is a cylindrical head connected to the insertion sleeve (5) by a shoulder cooperating in a sealed manner with the edge of the well.

8. The obturation element according to any of the preceding claims, according to which each plug (4) has an inner cavity (11) delimited by the inside of the insertion sleeve (5) and opening at the cylindrical head, by a guide chamfer (13) for the tip (19) of the pipette.

9. The obturation element according to any of the preceding claims, according to which each plug (4) is provided with a removable system for fastening (22) to a support sheet (23) from which the insertion sleeves (5) of a series of plugs (4) protrude.

10. A kit for a chemical or biological solution to be analyzed, including a container equipped with at least one well (3) each receiving a reagent, a plug (4) of an obturation element (1) in accordance with any of claims 1 to 9, ensuring the closing of each well (3).

11. The kit according to the preceding claim according to which the truncated areas (15) of the plug leave therebetween an area (5c) of the sleeve having an outer diameter greater than the diameter of the well to ensure, when the plug occupies its closed position of the well, a deformation of the sleeve orienting the mechanical stresses along a direction substantially perpendicular to the cutout (18) tending to bear the passage faces (9a) against each other.

12. A method for using a kit for a chemical or biological solution to be analyzed, including a container (2) equipped with at least one well (3), the method consisting in:
- pre-filling each well (3) with an aqueous reagent;
- prior to a treatment step, placing in each well (3), in its partial depressed position, a plug (4) of an obturation element (1) in accordance with any of claims 1 to 9;
- carrying out the treatment step during which a gaseous medium is discharged from each well (3) through the vents (14) of the plugs (4);
- and lowering each plug (4) to ensure the sealed closing of each well (3) after the treatment operation.

13. The method according to the preceding claim, according to which the treatment step is a lyophilization step.

14. The method according to any of claims 12 to 13, after the sealed closing by a plug (4) of each well (3) after the treatment operation, consisting in:
- introducing the tip of an aqueous solution injection pipette (19) into the cutout (18) of each plug (4);
- delivering the aqueous solution into the well (3) using the pipette (19);
- withdrawing the tip (19) of the pipette from each plug (4);
- and ensuring an amplification operation before a detection operation.

15. The method according to the preceding claim, according to which the amplification operation is preceded by a centrifugation operation.

16. The method according to claim 14 or 15, according to which the aqueous solution contains a chemical or biological sample to be analyzed.

17. The method according to any of claims 12 to 16, according to which the plugs are withdrawn to be replaced by an optical plug prior to an amplification operation preceding a detection operation.
